# EUROPÄISCHE PATENTSCHRIFT

(11) **EP 1 142 652 B1**
(45) Veröffentlichungstag und Bekanntmachung des Hinweises auf die Patenterteilung: **03.08.2005**
(21) Anmeldenummer: 01107352.5
(22) Anmeldetag: 24.03.2001
(51) Int. Cl.: B21B 37/32, B21B 27/10

(54) **Kaltbandwalzwerk, insbesondere Feinband- und Folienwalzwerk, mit einer Walzenkühl- und/oder Schmiervorrichtung**
Cold strip rolling mill, in particular fine strip and foil rolling mill, with a roll cooling and/or lubricating device for cold strip rolling mills, in particular fine strip and foil rolling mills
Laminoirs pour feuillards à froid, notamment feuillards fins et feuilles minces, avec un dispositif pour refroidir et/ou lubrifier des cylindres de laminoirs

(30) Priorität: 08.04.2000 DE 20006508 U
(43) Veröffentlichungstag der Anmeldung: 10.10.2001
(73) Patentinhaber: ACHENBACH BUSCHHÜTTEN GmbH, 57223 Kreuztal (DE)
(72) Erfinder: Eth, Axel, Barten, Dipl.-Ing., 57078 Siegen (DE)
(74) Vertreter: Pürckhauer, Rolf, Dipl.-Ing.

(56) Entgegenhaltungen:
- EP-A- 0 374 538
- EP-A- 0 542 640
- DE-A- 3 419 261
- DE-A- 19 503 544
- DE-U- 9 418 359
- GB-A- 2 207 373
- US-A- 5 460 023
- PATENT ABSTRACTS OF JAPAN vol. 018, no. 217 (M-1594), 19. April 1994 (1994-04-19) -& JP 06 015315 A (HITACHI LTD;OTHERS: 01), 25. Januar 1994 (1994-01-25)

## Beschreibung

Die Erfindung betrifft ein Kaltbandwalzwerk, insbesondere Feinband- und Folienwalzwerk, mit einer Walzenkühl- und/oder Schmiervorrichtung mit den einzelnen Walzen zugeordneten, an den Seitenschildern der Walzenständer eines oder mehrerer Walzgerüste angebrachten Düsenbalken, in die über die Breite der Walzen Sprühdüsen mit Steuerventilen eingebaut sind und die mittels eines Linearantriebs in Richtung ihrer Längsachse unabhängig voneinander quer zur Laufrichtung des Walzbandes in zur Bandebene parallelen Ebenen verstellbar sind, zur Regelung der Bandzugspannung über die Bandbreite durch eine Änderung des wirksamen Walzenballendurchmessers und/oder eine Beeinflussung der Walzenschmierung mit einer druck- und/oder mengen- und/oder temperaturgeregelten Zuführung von Walzöl oder Emulsionen.

Die Planheitsregelung des Walzbandes bei einem Kaltbandwalzwerk, das mit einer aus der DE 34 19 261 C3 bekannten Walzenkühl- und/oder Schmiervorrichtung der gattungsgemäßen Art ausgerüstet ist, beruht auf einer Änderung des Sprühbildes des auf die Oberfläche der Arbeitswalzen aufgesprühten Walzöls oder von aufgesprühten Emulsionen. Die Änderung des Sprühbildes wird durch eine Verstellung des jeder Arbeitswalze des Walzwerks zugeordneten Düsenbalkens relativ zur Arbeitswalze unabhängig vom jeweils anderen Düsenbalken quer zur Bandlaufrichtung in einer zur Bandebene parallelen Ebene und eine druck- und/oder mengen- und/oder temperaturgeregelte Zuführung von Walzöl oder Emulsionen bewirkt.

Fein- und Folienband, das auf einem mit der bekannten Planheitsregelung ausgerüsteten Quarto- oder Sextowalzgerüst gewalzt wird, zeichnet sich durch eine hohe Qualität hinsichtlich Maß- und Formgenauigkeit sowie Planheit aus.

Nachteilig bei der Walzenkühl- und/oder Schmiervorrichtung für ein Kaltbandwalzwerk der gattungsgemäßen Art ist die unzureichende Zugängigkeit der Düsenbalken mit den Sprühdüsen und den zugehörigen Steuerventilen, so daß Reparatur- und Wartungsarbeiten an den Düsenbalken umständlich und zeitaufwendig sind.

Der Erfindung liegt die Aufgabe zugrunde, die Regelung der Bandplanheit bei den gattungsgemäßen Kaltbandwalzwerken mit Walzenkühl- und/oder Schmiervorrichtungen zu optimieren, um unerwünschte Bandzugspannungsabweichungen zonenweise im gewalzten Band auszuregeln, und die Zugängigkeit der in die Düsenbalken der Walzenkühl- und/oder Schmiervorrichtung eingebauten Sprühdüsen und deren zugehörigen Steuerventile im Hinblick auf eine Vereinfachung und eine Beschleunigung von notwendigen Reparatur- und Wartungsarbeiten zu verbessern.

Diese Aufgabe ist erfindungsgemäß gelöst durch ein Kaltbandwalzwerk mit einer Walzenkühl- und/oder Schmiervorrichtung mit den Merkmalen des Patentanspruchs 1.

Die Unteransprüche beinhalten vorteilhafte und zweckmäßige Weiterbildungen der Erfindung.

Das erfindungsgemäße Kaltbandwalzwerk zeichnet sich durch folgende Vorteile aus:

Der Ansprühwinkel der Sprühdüsen der Düsenbalken mit Bezug auf die Walzen, der durch Schwenken der Düsenbalken um die Balkenlängsachse einstellbar ist, stellt eine weitere Stellgröße zusätzlich zu der Verstellbarkeit der Düsenbalken relativ zu der jeweils zugeordneten Walze quer zur Bandlaufrichtung sowie der Veränderung der Menge, des Drucks und der Temperatur des auf die Walzen aufgesprühten Walzöls oder der aufgesprühten Emulsionen zur Änderung des Sprühbildes auf der Walzenoberfläche im Rahmen einer Bandplanheitsregelung dar. Der Ansprühwinkel der Sprühdüsen als zusätzliche Stellgröße ermöglicht eine Optimierung der Bandplanheitsregelung. Durch ein Schwenken der Düsenbalken um 180° können die Sprühdüsen auf einfache Weise aus der walzennahen Betriebsposition in eine walzenabgewandte Wartungsposition zur einfachen und schnellen Durchführung von erforderlichen Wartungs- und Reparaturarbeiten an den Sprühdüsen gebracht werden. Die an die Walzgerüste angebauten Positioniervorrichtungen ermöglichen ein einfaches Verfahren der Düsenbalken aus der Betriebsposition an den Walzen in eine von diesen entfernte Wartungsposition, in der die gesamten Düsenbalken für Reparatur- und Wartungsarbeiten gut zugängig sind. Durch die nacheinander erfolgende Schaltung der zu öffnenden oder zu schließenden Steuerventile der Sprühdüsen in einer bestimmten Zeit mit einer Zeitverzögerung kann der Druck in den Kühlmittelzuleitungen der Sprühdüsen unabhängig von der Anzahl der betätigten Düsen weitestgehend konstant gehalten werden, so daß Flüssigkeitsschläge aufgrund von Druckschwankungen, die zu Beschädigungen an den Kühlmittelleitungen und den Steuerventilen führen, vermieden werden. Der Drehschieber, der bei den Sprühdüsen der Walzenkühl- und/oder Schmiervorrichtung zum Einsatz kommt, benötigt mit dem Stellglied, das wegen der kleinen Masse des Schiebers nur eine geringe Stellkraft aufbringen muß, sehr wenig Platz, so daß der über die Bandbreite erforderliche Einbauraum jeder einzelnen Sprühdüse im Vergleich zu bekannten Walzenkühl- und/oder Schmiervorrichtungen wesentlich kleiner ist und die Sprühzonenbreite der Sprühdüsen entsprechend verringert und dadurch die Genauigkeit der Bandplanheitsregelung wesentlich verbessert werden kann.

Die Erfindung ist nachstehend anhand schematischer Zeichnungen einer bei einem Quartowalzgerüst eingesetzten Walzenkühl- und/oder Schmiervorrichtung erläutert, wobei die Zeichnungsfiguren folgendes darstellen:
- Fig. 1: eine perspektivische Darstellung eines Quartowalzgerüstes mit Düsenbalken zum Kühlen und Schmieren der Arbeitswalzen und der Stützwalzen,
- Fig. 2: eine Vorderansicht der Düsenbalken nach Fig. 1,
- Fig. 3: eine Schnittdarstellung einer Dreh- und Schiebelagerung eines Endes eines in der Betriebsposition befindlichen Düsenbalkens,
- Fig. 4: eine Schnittdarstellung einer Dreh- und Schiebelagerung eines Düsenbalkens in der gegenüber der Darstellung in Fig. 3 um 180° gedrehten Wartungsposition,
- Fig. 5: ein Quartowalzgerüst mit Düsenbalken in der Wartungsposition, einen Abwickelhaspel und Vorrichtungen zum Einführen des Walzbandes in den Walzspalt,
- Fig. 6: ein Quartowalzgerüst entsprechend Fig. 5 mit Düsenbalken in der Betriebsposition,
- Fig. 7: die Steuerung der Sprühdüsen bei einem Quartowalzwerk,
- Fig. 8: eine Längsschnittdarstellung einer mit einem Drehschieber ausgerüsteten Sprühdüse in der Schließstellung,
- Fig. 9: eine der Fig. 8 entsprechende Darstellung der Sprühdüse in der Offenstellung und
- Fig. 10: eine abgeänderte Ausführung der Sprühdüse gemäß den Figuren 8 und 9.

Das Quartowalzgerüst 1 nach Fig. 1 wird durch zwei nicht dargestellte Walzenständer gebildet, in denen in nicht dargestellten Einbaustücken eine untere und eine obere Arbeitswalze 2, 3 sowie eine untere und eine obere Stützwalze 4, 5 drehbar gelagert sind.

Die für die Planheitsregelung des Walzbandes 6 einsetzbare Walzenkühl- und/oder Schmiervorrichtung für die Arbeitswalzen 2, 3 und die Stützwalzen 4, 5 besteht aus je einem Düsenbalken 7, 8 für die Arbeitswalzen 2, 3 und je einem Düsenbalken 9, 10 für die Stützwalzen 4, 5.

In die Düsenbalken 7-10 sind über die Breite der Walzen Sprühdüsen 11 mit vorgeschalteten, als Elektromagnetventile ausgebildeten Steuerventilen 12 zum Aufbringen von Kühlöl und/oder Emulsionen auf die Walzen 2-5 eingebaut. Die den Stützwalzen 4, 5 zugeordneten Düsenbalken 9, 10 sind stationär, während die den Arbeitswalzen 2, 3 zugeordneten Düsenbalken 7, 8 in Pfeilrichtung b, c in Richtung ihrer Längsachse 13-13 quer zur Bandlaufrichtung a über die Bandbreite verfahrbar und um ihre Längsachse 13-13 schwenkbar sind.

Die jeweilige Zuführung von Walzöl und/oder Emulsionen zu den verstellbaren Düsenbalken 7, 8 und den stationären Düsenbalken 9, 10 wird druck- und/oder mengen- und/oder temperaturgeregelt.

Durch ein Verschieben der Düsenbalken 7, 8 in Richtung der Balkenlängsachse 13-13 quer zur Laufrichtung a des Walzbandes 6 und durch ein Schwenken der Düsenbalken 7, 8 um die Balkenlängsachse 13-13 zum Einstellen des Ansprühwinkels der Sprühdüsen 11 zu den Arbeitswalzen 2, 3 werden die Sprühzonenbreite der Sprühdüsen 11 auf den Arbeitswalzen 2, 3 und das Sprühbild der Sprühdüsen 11 eingestellt. Die Regelung von Druck, Temperatur und Menge des den Düsenbalken 7, 8 zugeführten Walzöls beziehungsweise der zugeführten Emulsionen beeinflußt die Kühlung der Arbeitswalzen 2, 3 und damit die Größe und die Schnelligkeit der Änderung des wirksamen Walzenballendurchmessers und des von diesem abhängigen Walzspaltes 14 zwischen den Arbeitswalzen 2, 3 beziehungsweise der Schmierung der Arbeitswalzen.

Die durch eine nicht dargestellte Planheitsmeßrolle im Bandauslauf hinter dem Walzensatz gemessenen Werte der Bandzugspannungsverteilung über die Bandbreite des Walzbandes 6 werden in einem Rechner aufgearbeitet und zur Regelung der Kühlung und/oder der Schmierung der Arbeitswalzen 2, 3 mittels der verfahrbaren und schwenkbaren Düsenbalken 7, 8 verwendet.

Durch eine genaue Positionierung der in Richtung der Balkenlängsachse 13-13 quer zur Bandlaufrichtung a verfahrbaren und um die Balkenlängsachse schwenkbaren Düsenbalken 7, 8 mit den Sprühdüsen 11 können unerwünschte Bandzugspannungsabweichungen zonenweise im gewalzten Band 6 ausgeregelt und dadurch ein planes Band erzeugt werden.

An den beiden Enden 15, 16 der den Arbeitswalzen 2, 3 zugeordneten beiden Düsenbalken 7, 8 sind Adapter 17 zur drehbaren und verschiebbaren Lagerung der Düsenbalken um und in Richtung der Balkenlängsachse 13-13 auf zwei hohlen Lagerzapfen 18, 19 angebracht, die in Seitenschilder 20, 21 an den beiden nicht dargestellten Walzenständern des Quartowalzgerüstes 1 eingebaut sind, wobei die Zuführung des Kühlmittels beziehungsweise der Emulsionen zu den in den Düsenbalken 7, 8 eingebauten Sprühdüsen 11 und den zugehörigen Steuerventilen 12 durch eine Zuleitung 22 in einem Seitenschild 20, den Hohlraum 23 des in das Seitenschild 20 eingebauten Lagerzapfens 18, den Innenraum 24 des auf dem Lagerzapfen 18 sitzenden Adapters 17 und den Verteilerkanal 25 der Düsenbalken 7, 8 erfolgt.

Die Zuführung des Kühlmittels zu den Düsenbalken 7, 8 kann auch durch jeweils eine Zuleitung 22 in beiden Seitenschildern 20, 21, die in diese eingebauten hohlen Lagerzapfen 18, 19, die auf diesen sitzenden Adapter 17 und den Verteilerkanal 25 der Düsenbalken erfolgen.

Auf den beiden Lagerzapfen 18, 19 der Düsenbalken 7, 8 sind hydraulische Stellzylinder 26, 27 mit an den Adaptern 17 angreifenden Stellkolben 28 zum Verschieben der Düsenbalken 7, 8 in Pfeilrichtung b, c quer zur Laufrichtung a des Walzbandes 6 angeordnet.

An die beiden Seitenschilde 20, 21 ist je ein an einem Adapter 17 angreifender Drehantrieb 29 zum Schwenken der Düsenbalken 7, 8 um ihre Längsachse 13-13 angebaut.

Die Anschlußkabel für die Steuerventile 12 der Sprühdüsen 11 der Düsenbalken 7, 8 sind in mehreren flexiblen Schutzschläuchen 30 zusammengeführt, wobei die Länge der Anschlußkabel der Steuerventile derart bemessen ist, daß ein Schwenken der Düsenbalken 7, 8 um die Balkenlängsachse 13-13 möglich ist.

Zu Reparatur- und Wartungsarbeiten an den Sprühdüsen 11 können die Düsenbalken 7, 8 aus der Betriebsposition gemäß Fig. 3 um 180° in die Wartungsposition gemäß Fig. 4 geschwenkt werden, in der die den Arbeitswalzen 2, 3 abgewandten Sprühdüsen 11 frei zugängig sind. Wartungs- und Reparaturarbeiten an den Steuerventilen 12 der Düsenbalken 7, 8 werden zweckmäßig in der Betriebsposition der Düsenbalken gemäß Fig. 3 durchgeführt.

Abweichend von der vorbeschriebenen Ausführungsform der Walzenkühl- und/oder Schmiervorrichtung besteht die Möglichkeit, zusätzlich eine Verschiebbarkeit und eine Verschwenkbarkeit der Düsenbalken 9, 10 für die Stützwalzen 4, 5 in Richtung der beziehungsweise um die Balkenlängsachse vorzusehen.

Bei dem in den Fign. 5 und 6 dargestellten Quartowalzgerüst 1 wird das Walzband 6 von einem Abwickelhaspel 31 abgezogen und über eine Bandeinführeinheit 32, die aus einem ersten Luftkissenförderer 33, einem Trennmesser 34, einem zweiten Luftkissenförderer 35 sowie einer Rolleneinheit mit zwei in Bandlaufrichtung a im Abstand voneinander angeordneten Umlenkrollen 36, 37 sowie einer zwischen diesen angeordneten, mit einem dritten Luftkissenförderer 38 kombinierten Spannrolle 39 besteht, in den Walzspalt 14 gefördert. Die Bandeinführeinheit 32 ist auf einem Maschinengestell 40 angeordnet, das in Bandlaufrichtung a vor- und entgegen der Bandlaufrichtung in Pfeilrichtung d zurückfahrbar ist.

An dem Quartowalzgerüst 1 ist eine Positioniervorrichtung 41 zum Verfahren von zwei Düsenbalken 7, 8 für die untere und die obere Arbeitswalze 2, 3 sowie eines weiteren Düsenbalkens 10 für die obere Stützwalze 5 aus der walzenfernen Wartungsposition 7a, 8a, 10a in die Betriebsposition 7b, 8b, 10b an die Walzen 2, 3, 5 angeordnet.

Die Positioniervorrichtung 41 besteht aus zwei bandeinlaufseitig an den beiden Walzenständern 42 des Quartowalzgerüstes 1 angeordneten, in vertikaler Richtung e, f verfahrbaren Hubbalken 43 sowie zwei auf diesen in horizontaler Richtung g, h verfahrbaren Schlitten 44 mit abgekröpften Tragarmen 45, an deren unteren Enden 46 die beiden Düsenbalken 7, 8 für die beiden Arbeitswalzen 2, 3 und an deren oberen Abschnitten 47 der Düsenbalken 10 und ein Abstreifer 48 für die obere Stützwalze 5 befestigt sind.

Ferner sind an den unteren Enden 46 der Tragarme 45 der Schlitten 44 Leitbleche 49, 50 zum Einfädeln des Walzbandes 6 in den Walzspalt 14 angebracht.

Der Düsenbalken 9 für die untere Stützwalze 4 ist an dem in Pfeilrichtung a, d verfahrbaren Maschinengestell 40 der Bandeinführeinheit 32 angeordnet.

Bei einem Walzwerk mit mehreren Walzgerüsten 1 kann ab dem zweiten Walzgerüst hinter dem Abwickelhaspel 31 der Düsenbalken 9 für die untere Stützwalze 4 an den verlängerten unteren Enden 46 der Tragarme 45 der Positioniervorrichtung 41 angebracht werden.

Beim Verfahren der Düsenbalken 7, 8, 1o aus der in Fig. 5 dargestellten Wartungsposition 7a, 8a, 10a in die Betriebsposition 7b, 8b, 10b nach Fig. 6 werden zunächst die Tragarme 45 mit den Düsenbalken 7, 8, 10 mittels der Schlitten 44 in Pfeilrichtung g vor die Bandeinführeinheit 32 gefahren, danach werden die Düsenbalken 7, 8, 10 mit den Hubbalken 43 in Pfeilrichtung e auf die Arbeitshöhe abgesenkt, darauf werden die Düsenbalken 7, 8, 10 mit den Schlitten 44 in die Betriebsposition 7b, 8b, 10b an die Walzen 2, 3, 5 herangefahren und schließlich wird die Bandeinführeinheit 32 mit dem Düsenbalken 9 für die untere Stützwalze 4 in Bandlaufrichtung a zu den Walzen vorgefahren.

Das Verfahren der Düsenbalken 7, 8, 10 und 9 aus der Betriebsposition 7b, 8b, 10,b, 9b in die Wartungsposition 7a, 8a, 10a, 9a geschieht in umgekehrter Reihenfolge.

Bei der in Fig. 7 dargestellten Steuerung der Sprühdüsen 11 der den Arbeitswalzen 2, 3 und den Stützwalzen 4, 5 eines Quartowalzgerüstes 1 zugeordneten Düsenbalken 7-10 werden die Steuerventile 12 der Sprühdüsen 11 durch Elektromagnetventile 51 pneumatisch vorgesteuert.

Anstatt der pneumatisch vorgesteuerten Steuerventile 12 für die Sprühdüsen 11 können auch als Elektromagnetventile ausgebildete Steuerventile verwendet werden.

Die Düsenbalken 7-10 werden über Verteilerleitungen 52-54 sowie eine Hauptzuleitung 55 für das Kühlmittel mit einem Regelventil 56 zur Druck- und Mengenregelung des Kühlmittels an eine nicht dargestellte Förderpumpe der Kühlmittel-Umlaufanlage angeschlossen.

Beim Auftreten von Langstellen im Walzband, die durch Planheitsmeßeinrichtungen festgestellt werden können, wird an diesen Stellen mittels der Sprühdüsen 11 Kühlflüssigkeit auf die Arbeitswalzen 2, 3 und Stützwalzen 4, 5 aufgespritzt. Dadurch wird der wirksame Walzenballendurchmesser in diesem Bereich durch die Kühlung verringert. Das von den Walzen ablaufende Kühlmittel wird in einer Auffangwanne 57 unterhalb des Walzgerüstes 1 gesammelt und wieder in die Kühlmittel-Umlaufanlage eingespeist.

Das Öffnen oder Schließen der Steuerventile 12 der Sprühdüsen 11, z.B. vierzig Stück, erfolgt in einer bestimmten Folge in einer Zeit von beispielsweise einer Sekunde, d.h., die einzelnen Sprühdüsen 11 werden in einem Zeitabstand von ca. fünfundzwanzig Millisekunden geschaltet. Schaltfolge und Zeitabstand werden über einen Rechner 58 gesteuert.

Durch eine derartige Steuerung wird eine Veränderung der Flüssigkeitsströme erreicht, bei der mit einer schnellen Druckregelung Druckschwankungen vermieden werden können, so daß die Durchflußmenge je Steuerventil konstant bleibt und keine schädlichen Flüssigkeitsschläge auftreten können.

Die mit gleichem Abstand quer zur Bandlaufrichtung a in einem zylindrischen Düsenbalken 59 einer Walzenkühl- und Schmiervorrichtung angeordneten Sprühdüsen 11 nach den Fign. 8 und 9 sind als kompakte Einheiten in Düsenstöcke 60 eingebaut, die in entsprechende Öffnungen 61, 62 in dem einer Walze zugewandten vorderen Wandabschnitt 59a sowie dem rückwärtigen Wandabschnitt 59b des Düsenbalkens 59 von der Rückseite desselben her eingesetzt sind, gegen den Düsenbalken 59 abgedichtet sind und den Innenraum 63 desselben durchsetzen.

Die Sprühdüsen 11 sind mit einem Düsenkopf 64 ausgestattet, der in eine Gewindebohrung 65 in dem einer Walze zugewandten vorderen Ende 66 des Düsenstocks 60 eingeschraubt ist und eine Düsenöffnung 67 und eine Vorkammer 68 aufweist.

Ferner sind die Sprühdüsen 11 mit einem Drehschieber 69 ausgerüstet, der in einer zentrischen Durchgangsbohrung 70 des Düsenstocks 60 um die Längsachse 71 - 71 der Sprühdüse 11 drehbar gelagert ist, in der Bohrung 70 des Düsenstocks 60 abgedichtet ist und eine zu dem Düsenkopf 64 hin offene Sackbohrung 72 sowie zwei diametral gegenüberliegende Eintrittsöffnungen 73 in Bereich der Sackbohrung 72 aufweist, die 73 in der Offenstellung 11" der Sprühdüse 11 gemäß Figur 9 zwei entsprechende, zum Innenraum 63 des Düsenbalkens 59 hin offene Eintrittsöffnungen 74 im Düsenstock 60 überdecken und in der in Figur 8 dargestellten Schließstellung 11' der Sprühdüse 11 durch die Wand 75 des Düsenstocks 60 verschlossen sind.

Der Düsenstock 60 der Sprühdüse 11 ist mit einem einteilig mit diesem ausgebildeten Flansch 76 an der Außenseite des rückwärtigen Wandabschnitts 59b des Düsenbalkens 59 um die Längsachse 71 - 71 der Sprühdüse 11 begrenzt drehbar befestigt.

Ein Stellglied 77 zur Betätigung des Drehschiebers 69 der Sprühdüse 11 ist an dem Befestigungsflansch 76 des Düsenstocks 60 abgebracht. Als Stellglied 77 kann ein elektrischer Drehmagnet, ein Hydraulikzylinder oder ein Pneumatikzylinder verwendet werden. Ferner besteht die Möglichkeit, einen Schrittmotor zur Betätigung des Drehschiebers 69 und zur gleichzeitigen Mengenregelung des Kühl- und Schmiermittels einzusetzen.

Im Hinblick auf einen möglichst kleinen Abstand der Sprühdüsen 11 über die Breite 78 des Walzbandes 6 können die Stellglieder 77 zur Betätigung der Drehschieber 69 der Sprühdüsen 11 in Richtung der Düsenachsen 71 - 71 und/oder übereinander versetzt angeordnet werden.

Ferner besteht die Möglichkeit, eine Dreheinstellung der Düsenstöcke 60 im Düsenbalken 59 zur Veränderung des Sprühbildes der einzelnen Sprühdüsen vorzusehen, wobei ein Drehantrieb für jeden Düsenstock 60 oder ein gemeinsamer Drehantrieb für mehrere Düsenstöcke verwendet werden kann.

Bei der in Figur 10 dargestellten weiteren Ausführungsform einer Sprühdüse 79 mit Drehschieber 69 ist der verlängerte Düsenkopf 64 auf das vordere Ende 66 des Düsenstocks 60 aufgeschraubt. In dem Düsenkopf 64 sind zwei diametral gegenüberliegende Eintrittsöffnungen 74 angeordnet, die mit zwei Eintrittsöffnungen 73 im Bereich der zur Vorkammer 68 des Düsenkopfes 64 hin offenen Sackbohrung 72 des Drehschiebers 69 zusammenwirken, der in der Vorkammer 68 des Düsenkopfes 64 zentrisch gelagert ist.

Aufgrund des kleinen Drehhubes der Drehschieber 69 zeichnen sich die Sprühdüsen 11, 79 durch eine schnelle Steuerung des Öffnungs- und Schließvorgangs aus, die zu einer optimalen Planheitsregelung bei Fein- und Folienband beiträgt.

## Patentansprüche

1. Kaltbandwalzwerk, insbesondere Feinband- und Folienwalzwerk, mit einer Walzenkühl- und/oder Schmiervorrichtung mit den einzelnen Walzen (2, 3) zugeordneten, an den Seitenschildern (20, 21) der Walzenständer eines oder mehrerer Walzgerüste angebrachten Düsenbalken (7, 8), in die über die Breite der Walzen (2, 3) Sprühdüsen (11) mit Steuerventilen (12) eingebaut sind und die mittels eines Linearantriebs in Richtung ihrer Längsachse (13-13) unabhängig voneinander quer zur Laufrichtung (a) des Walzbandes (6) in zur Bandebene parallelen Ebenen verstellbar sind, zur Regelung der Bandzugspannung über die Bandbreite durch eine Änderung des wirksamen Walzenballendurchmessers und/oder eine Beeinflussung der Walzenschmierung mit einer druck- und/oder mengen- und/oder temperaturgeregelten Zuführung von Walzöl oder Emulsionen, **gekennzeichnet durch** folgende Merkmale:
a) die Düsenbalken (7, 8) sind zusätzlich zur Verschiebbarkeit quer zur Bandlaufrichtung (a)mittels eines Drehantriebs (29) um die Längsachse (13-13) schwenkbar.
b) an dem Walzgerüst (1) bzw. den Walzgerüsten sind Positioniervorrichtungen (41) zum Verfahren der Düsenbalken (7, 8, 10) aus einer walzenfernen Wartungsposition (7a, 8a, 10a) in die Betriebsposition (7b, 8b, 10b) an die Walzen (2, 3, 5) und aus der Betriebsposition (7b, 8b, 10b) in die Wartungsposition (7a, 8a, 10a) angeordnet.
c) das Öffnen oder Schließen der Steuerventile (12) der Sprühdüsen (11) erfolgt in einer Zeit von beispielsweise einer Sekunde und in einer bestimmten Folge mit einem Zeitabstand von ungefähr fünfundzwanzig Millisekunden, wobei Schaltfolge und Zeitabstand über einen Rechner (58) gesteuert werden.
d) die mit gleichem Abstand in die Düsenbalken (59) eingebauten Sprühdüsen (11, 79) weisen einen Düsenstock (60) auf, der in entsprechende Öffnungen (61, 62) in dem einer Walze zugewandten vorderen Wandabschnitt (59a) sowie dem rückwärtigen Wandabschnitt (59b) eines Düsenbalkens (59) eingesetzt ist, gegen den Düsenbalken (59) abgedichtet ist und den Innenraum (63) desselben durchsetzt, ferner einen Düsenkopf (64), der in eine Bohrung (65) in dem einer Walze zugewandten vorderen Ende (66) des Düsenstocks (60) eingesetzt, vorzugsweise eingeschraubt ist oder der (64) auf das vordere Ende (66) des Düsenstocks (60) aufgesetzt, vorzugsweise aufgeschraubt ist und mindestens eine Düsenöffnung (67) und eine Vorkammer (68) aufweist, einen Drehschieber (69), der in einer zentrischen Durchgangsbohrung (70) des Düsenstocks (60) um die Längsachse (71-71) der Sprühdüse (11) drehbar gelagert ist und eine zu dem Düsenkopf (64) hin offene Sackbohrung (72) und im Bereich der Sackbohrung (72) mindestens eine Eintrittsöffnung (73) aufweist, die in der Offenstellung (11") der Sprühdüse (11) eine entsprechende, zum Innenraum (63) des Düsenbalkens (59) hin offene Eintrittsöffnung (74) im Düsenstock (60) bzw. Düsenkopf (64) überdeckt und in der Schließstellung (11') der Sprühdüse (11) **durch** die Wand (75) des Düsenstocks (60) bzw. Düsenkopfs (64) verschlossen ist, sowie ein an dem dem Düsenkopf (64) abgelegenen Ende des Drehschiebers (69) angreifendes Stellglied (77).

2. Kaltbankwalzwerk nach Anspruch 1, **gekennzeichnet durch** an den beiden Enden (15, 16) der einzelnen Düsenbalken (7, 8) angebrachte Adapter (17) zur drehbaren und verschiebbaren Lagerung der Düsenbalken (7, 8) um die und in Richtung der Balkenlängsachse (13 - 13) auf zwei hohlen Lagerzapfen (18, 19), die in Seitenschilder (20, 21) an den beiden Walzenständern eines Walzgerüstes (1) eingebaut sind, wobei die Zuführung des Kühlmittels bzw. der Emulsionen zu den in den Düsenbalken (7, 8) eingebauten Sprühdüsen (11) und den zugehörigen Steuerventilen (12) **durch** eine Zuleitung (22) in einem Seitenschild (20) oder beiden Seitenschildern (20, 21), den Hohlraum (23) des in das Seitenschild (20) eingebauten Lagerzapfens (18), den Innenraum (24) des auf dem Lagerzapfen (18) sitzenden Adapters (17) und den Verteilerkanal (25) der Düsenbalken (7, 8) erfolgt, auf den beiden Lagerzapfen (18, 19) der einzelnen Düsenbalken (7, 8) angeordnete Stellzylinder (26, 27) mit an den Adaptern (17) angreifenden Stellkolben (28) zum Verschieben der Düsenbalken (7, 8) quer zur Laufrichtung (a) des Walzbandes (6) sowie einen an einem Adapter (17) der einzelnen Düsenbalken (7, 8) angreifenden Drehantrieb (29) zum Schwenken der Düsenbalken (7, 8) um ihre Längsachse (13 - 13).

3. Kaltbandwalzwerk nach Anspruch 1 und 2 **gekennzeichnet durch** bandeinlaufseitig an den beiden Walzenständern (42) eines walzgerüstes (1) angeordnete, in vertikaler Richtung (e, f) verfahrbare Hubbalken (43) sowie auf diesen in horizontaler Richtung (g, h) verfahrbare Schlitten (44) mit Tragarmen (45) für die Düsenbalken (7, 8, 10).

4. Kaltbankdwalzwerk nach einem der Ansprüche 1 bis 3, **dadurch gekennzeichnet, daß** bei einem Quartowalzgerüst (1) an den unteren Enden (46) der Tragarme (45) jeweils mindestens ein Düsenbalken (7, 8) für die untere und die obere Arbeitswalze (2, 3) sowie an den oberen Abschnitten (47) der Tragarme (45) mindestens ein Düsenbalken (10) und ein Abstreifer (48) für die obere Stützwalze (5) befestigt sind.

## Claims

1. Cold strip rolling mill, in particular a fine strip and foil rolling mill, with a roll cooling and/or lubricating device, having nozzle beams (7, 8), which are assigned to the individual rolls (2, 3) and fitted on the lateral plates (20, 21) of the roll housings of one or more roll stands, spray nozzles (11) with control valves (12) being incorporated into said nozzle beams across the width of the rolls (2, 3) and being displaceable by means of a linear drive in the direction of their longitudinal axis (13-13) independently of each other transversely relative to the direction of movement (a) of the roll strip (6) in planes parallel to the strip plane, in order to control the strip tensile stress across the strip width by changing the effective roll bale diameter and/or by influencing the roll lubrication with a pressure and/or quantity and/or temperature-controlled supply of rolling oil or emulsions, **characterised by** the following features:
a) the nozzle beams (7, 8) are pivotable about the longitudinal axis (13-13) in addition to the displaceability transversely relative to the direction of movement of the strip (a) by means of a rotary drive (29).
b) on the roll stand (1) or roll stands, positioning devices (41) are disposed for moving the nozzle beams (7, 8, 10) from a maintenance position (7a, 8a, 10a), remote from the rolls, into the operating position (7b, 8b, 10b) towards the rolls (2, 3, 5) and from the operating position (7b, 8b, 10b) into the maintenance position (7a, 8a, 10a).
c) opening or closing of the control valves (12) of the spray nozzles (11) is effected within a time of for example one second and in a specific sequence with a time interval of approximately twenty-five milliseconds, switching sequence and time interval being controlled via a computer (58)
d) the spray nozzles (11, 79) incorporated at the same spacing in the nozzle beams (59) have a nozzle connection (60) which is inserted in corresponding openings (61, 62) in the front wall portion (59a), which is orientated towards a roll, and in the rear wall portion (59b) of a nozzle beam (59), is sealed relative to the nozzle beam (59) and penetrates the interior (63) of the same, furthermore a nozzle head (64) which is inserted in a boring (65) in the front end (66) of the nozzle connection (60), which end is orientated towards a roll, preferably is screwed in, or which (64) is placed upon the front end (66) of the nozzle connection (60), preferably screwed on, and has at least one nozzle opening (67) and a pre-chamber (68), has a rotary slide (69), which is mounted rotatably in a centric through-boring (70) of the nozzle connection (60) about the longitudinal axis (71-71) of the spray nozzle (11) and has a blind boring (72), which is open towards the nozzle head (64), and, in the region of the blind boring (72), has at least one inlet opening (73) which, in the open position (11") of the spray nozzle (11), covers a corresponding inlet opening (74), which is open towards the interior (63) of the nozzle beam (59), in the nozzle connection (60) or nozzle head (64) and, in the closed position (11') of the spray nozzle (11), is closed by the wall (75) of the nozzle connection (60) or nozzle head (64), and also an adjustment member (77) which engages on the end of the rotary slide (69) placed on the nozzle head (64).

2. Cold strip rolling mill according to claim 1, **characterised by** adaptors (17), which are fitted at both ends (15, 16) of the individual nozzle beams (7, 8), for rotatable and displaceable mounting of the nozzle beams (7, 8) about and in the direction of the beam longitudinal axis (13 - 13) on two hollow bearing pins (18, 19) which are incorporated in lateral plates (20, 21) on both roll housings of a roll stand (1), the supply of the cooling agent or of the emulsions to the spray nozzles (11) incorporated in the nozzle beams (7, 8) and to the associated control valves (12) being effected through a supply line (22) in one lateral plate (20) or both lateral plates (20, 21), the cavity (23) of the bearing pin (18) incorporated in the lateral plate (20), the interior (24) of the adaptor (17) sitting on the bearing pin (18) and the distributor channel (25) of the nozzle beams (7, 8), adjustment cylinders (26, 27), which are disposed on both bearing pins (18, 19) of the individual nozzle beams (7, 8), with adjustment pistons (28), which engage on the adaptors (17), for displacement of the nozzle beams (7, 8) transversely relative to the direction of movement (a) of the roll strip (6) and also a rotary drive (29), which engages on an adaptor (17) of the individual nozzle beams (7, 8), for pivoting the nozzle beams (7, 8) about their longitudinal axis (13 - 13).

3. Cold strip rolling mill according to claim 1 and 2, **characterised by** walking beams (43), which are disposed on the strip inlet side on both roll housings (42) of a roll stand (1) and are moveable in the vertical direction (e, f), and also slides (44), which are moveable on said walking beams in the horizontal direction (g, h), with bearing arms (45) for the nozzle beams (7, 8, 10).

4. Cold strip rolling mill according to one of the claims 1 to 3, **characterised in that**, in the case of a four-high stand (1), there are mounted respectively at least one nozzle beam (7, 8) for the lower and the upper work roll (2, 3) on the lower ends (46) of the bearing arms (45), and also at least one nozzle beam (10) and a scraper (48) for the upper support roll (5) on the upper portions (47) of the bearing arms (45).

## Revendications

1. Laminoir pour feuillard à froid, notamment pour feuillard fin et pour feuille mince, comprenant un dispositif de refroidissement et/ou de lubrification des cylindres ayant des rampes (7, 8) de buse qui sont associées aux divers cylindres (2, 3) qui sont montées sur les flasques (20, 21) latéraux des montants de cylindres d'une ou plusieurs cages de laminoir, dans lesquelles sont montées, sur la largeur des cylindres (2, 3), des buses (11) de projection ayant des vannes (12) de commande et qui peuvent être déplacées au moyen d'un entraînement linéaire dans la direction de leur axe (13-13) longitudinal indépendamment les unes des autres transversalement à la direction (a) de passage du feuillard (6) laminé dans des plans parallèles au plan du feuillard pour la régulation de l'effort de traction du feuillard, sur la largeur du feuillard par une modification du diamètre efficace de bombement du cylindre et/ou par une influence de la lubrification du cylindre par un apport réglé en pression et/ou en quantité et/ou en température d'huile de laminage ou d'émulsions, **caractérisé par** des dispositions suivantes :
a) les rampes (7, 8) de buse peuvent, outre la possibilité d'être déplacées transversalement à la direction de passage du feuillard (a), être basculées autour de l'axe (13-13) longitudinal au moyen d'un dispositif (29) d'entraînement en rotation.
b) sur la cage (1) de laminoir ou sur les cages de laminoir sont disposés des dispositifs (41) de positionnement pour le déplacement des rampes (7, 8, 10) de buse d'une position (7a, 8a, 10a) d'entretien éloignée des cylindres à la position (7b, 8b, 10b) de fonctionnement sur les cylindres (2, 3, 5) et de la position (7b, 8b, 10b) de fonctionnement à la position (7a, 8a, 10a) d'entretien.
c) l'ouverture ou la fermeture des vannes (12) de commande des buses (11) de projection s'effectue en une durée de, par exemple, une seconde et dans une succession définie avec un intervalle de temps d'environ vingt-cinq millisecondes, la succession de commutations et l'intervalle de temps étant commandés par un ordinateur (58).
d) les buses (11, 79) de projection, montées équidistantes dans les rampes (59) de buse, ont un porte-vent (60) qui est inséré dans des ouvertures (61, 62) correspondantes de la partie (59a) avant de paroi tournée vers un cylindre, ainsi que dans la partie (59b) arrière de paroi d'une rampe (59) de buse, qui est rendu étanche vis-à-vis de la rampe (59) de buse et qui traverse l'intérieur (63) de celle-ci, en outre une tête (64) de buse qui est insérée dans un trou (65) ménagé dans l'extrémité (66), antérieure tournée vers un cylindre, du porte-vent (60) en y étant de préférence vissée ou qui est posée sur l'extrémité (66) avant du porte-vent (60), de préférence en y étant vissée et qui a au moins une ouverture (67) de buse et une antichambre (68), un tiroir tournant (69) qui est monté tournant dans un trou (70) de passage centré du porte-vent (60) autour de l'axe (71-71) longitudinal de la buse (11) de projection et un trou borgne (72) ouvert vers la tête (64) de buse et ayant, dans la zone du trou borgne (72), au moins une ouverture (73) d'entrée qui, en la position (11 ") ouverte de la buse (11) de projection, recouvre une ouverture (74) d'entrée correspondante, débouchant à l'intérieur (63) de la rampe (59) de buse et ménagée dans le porte-vent (60) ou dans la tête (64) de buse, et, en la position (11') de fermeture de la buse (11) de projection, est fermée par la paroi (75) du porte-vent (60) ou de la tête (64) de buse, ainsi qu'un actionneur (77) attaquant l'extrémité du tiroir (69) tournant éloignée de la tête (64) de la buse.

2. Laminoir pour feuillard à froid suivant la revendication 1, **caractérisé par** des adaptateurs (17) montés aux deux extrémités (15, 16) des rampes (7, 8) de buse pour monter, avec possibilité de tourner et de coulisser, les rampes (7, 8) de buse autour de l'axe (13-13) longitudinal des rampes et dans la direction de celui-ci sur deux tourillons (18, 19) creux de palier qui sont montés dans des flasques (20, 21) latéraux sur les deux montants de cylindre d'une cage (1) de laminoir, l'envoi du fluide de refroidissement ou des émulsions aux buses (11) de projection montées dans les rampes (7, 8) de buse et aux vannes (12) de commande associées s'effectuant par un conduit (22) d'entrée ménagé dans un flasque (20) latéral ou dans les deux flasques (20, 21) latéraux, dans la cavité (23) du tourillon (18) de palier monté dans le flasque (20) latéral, dans l'intérieur (24) de l'adaptateur (17) reposant sur le tourillon (18) de palier et dans le canal (25) répartiteur des rampes (7, 8) de buse, par des vérins (26, 27) de réglage montés sur les deux tourillons (18, 19) de palier des diverses rampes (7, 8) de buse ayant des pistons (28) de réglage attaquant les adaptateurs (17) pour déplacer les rampes (7, 8) de buse transversalement à la direction (a) de passage du feuillard (6) laminé, ainsi qu'un entraînement (29) en rotation attaquant un adaptateur (17) des diverses rampes (7, 8) de buse pour faire basculer les rampes (7, 8) de buse autour de leur axe (13-13) longitudinal.

3. Laminoir pour feuillard à froid suivant les revendications 1 et 2, **caractérisé par** des poutres (43) de levage, qui sont montées du côté de l'entrée du feuillard sur les deux montants (42) d'une cage (1) de laminoir et qui peuvent être déplacées dans la direction (e, f) verticale, ainsi que par des chariots (44) qui peuvent être déplacés sur ces poutres dans la direction (g, h) horizontale et qui ont des bras (45) porteurs pour les rampes (7, 8, 10) de buse.

4. Laminoir pour feuillard à froid suivant l'une des revendications 1 à 3, **caractérisé en ce que**, pour une cage (1) de laminoir quarto, il est fixé aux extrémités (46) inférieures des bras (45) porteurs, respectivement, au moins une rampe (7, 8) de buse pour les cylindres (2, 3) inférieur et supérieur de travail, ainsi que sur les parties (47) supérieures des bras (45) porteurs au moins une rampe (10) de buse et un stripeur pour le cylindre (5) d'appui supérieur.
